# EUROPÄISCHE PATENTSCHRIFT

(11) **EP 2 028 372 B1**
(45) Veröffentlichungstag und Bekanntmachung des Hinweises auf die Patenterteilung: **29.07.2015**
(21) Anmeldenummer: 08018529.1
(22) Anmeldetag: 17.11.2004
(51) Int. Cl.: F04C 2/107

(54) **Stator für eine Exzenterschneckenpumpe oder einen Exzenterschenkenmotor nach dem Moineau-Prinzip**
Stator for an eccentric screw pump or an eccentric screw motor in accordance with the Moineau principle
Stator pour une pompe à vis sans fin excentrique ou un moteur à vis sans fin excentrique selon le principe Moineau

(30) Priorität: 17.11.2003 US 714812
(43) Veröffentlichungstag der Anmeldung: 25.02.2009
(62) Teilanmeldung aus: 04803164.5
(73) Patentinhaber: Artemis Kautschuk- und Kunststoff-Technik GmbH, 30559 Hannover (DE)
(72) Erfinder: Jäger, Sebastian, 30657 Hannover (DE); Kramer, Reiner, 31303 Burgdorf (DE)
(74) Vertreter: Seewald, Jürgen

(56) Entgegenhaltungen:
- DE-A1- 19 827 101
- DE-A1- 19 950 257
- DE-U1- 29 909 039

## Beschreibung

Die Erfindung betrifft einen Stator für eine Exzenterschneckenpumpe oder einen Exzenterschneckenmotor, der ein Außenrohr mit einer Auskleidung aus Gummi oder einem gummiähnlichen Werkstoff und einen nach Art eines zwei- oder mehrgängigen Steilgewindes geformten Hohlraum zur Aufnahme eines starren, ebenfalls nach Art eines Steilgewindes geformten Rotors aufweist, wobei der Stator jeweils einen Gang mehr aufweist als das Steilgewinde des Rotors.

Die Wirkungsweise von Exzenterschneckenpumpen und -motoren wird auch als Moineau-Prinzip bezeichnet. Aus der DE 44 03 598 A1 ist ein Stator der eingangs genannten Art bekannt, bei dem die Auskleidung festhaftend mit einem Außenrohr verbunden ist, d. h. durch chemische Bindung zwischen der elastomeren Auskleidung und einem metallischen Außenrohr. Das Außenrohr dieses Stators hat eine zylindrische Form. Bekannt sind aber auch Statoren, bei denen die Form des Außenrohrs der Form des von der Auskleidung umschlossenen Hohlraumes dergestalt angeglichen ist, dass die Wandstärke der Auskleidung, also der Abstand zwischen dem Hohlraum und dem Außenrohr durchgehend gleich oder nahezu gleich ist. Bei beiden Ausführungsformen der zuvor genannten Statoren besteht die Gefahr, dass sich die festhaftende Verbindung zwischen Auskleidung und Außenrohr löst, vor allem dann, wenn der Stator während des Betriebes hohen Temperaturen und/oder chemischen Belastungen ausgesetzt ist. Selbst wenn die Auskleidung diesen Belastungen standhält, kann es zu einem Ablösen vom Außenrohr kommen, wenn ein Haftvermittler verwendet wird, der entweder den thermischen und/oder den chemischen Bedingungen nicht standhält.

Ein weiterer gattungsgemäßer Stator für eine Exzenterschneckenpumpe ist in der DE 198 27 101 A1 offenbart, der ein Außenrohr aus hochfestem Stahl und ein ebenfalls aus Stahl gefertigtes Innenrohr aufweist, welches mit einer haftenden Gummischicht ausgekleidet ist. Diese Auskleidung umschließt einen nach Art eines zwei- oder mehrgängigen Steilgewindes geformten Hohlraum zur Aufnahme eines starren, ebenfalls nach Art eines Steilgewindes geformten Rotors. An beiden Enden des Innenrohres sind Scheibenringe angeordnet, die mit dem Außenrohr verbunden sind, um Axialverschiebungen und Verdrehungen des Innenrohres zu verhindern. Darüber hinaus dienen die Scheibenringe der Abdichtung des Innenrohres gegenüber dem Außenrohr, um Bypässe zwischen diesen beiden Bauteilen zu verhindern.

In der DE 299 09 039 U1 ist eine Exzenterschneckenpumpebeispielsweise für Spritzputzgeräte beschrieben. Um den Förderdruck der Pumpe überwachen zu können, ist zwischen der Pumpe und einer Förderleitung ein Druckmittler eingebaut. Dieser weist ein rohrförmiges Gehäuse und ein in dieses eingespanntes Schlauchstück auf. Zwischen dem Schlauch und dem Gehäuse ist dadurch ein mit Hydraulikflüssigkeit gefüllter Druckraum gebildet, an den ein Messgerät angeschlossen ist. Die Enden des Schlauchstückes sind mit Hilfe von auf das Gehäuse aufgeschraubten Überwurfmuttern befestigt, die dazu mit Druckstücken versehen sind, welche die Enden des Schlauchstückes an das Gehäuse pressen.

Es gibt Kautschuk-Typen, wie HNBR, Fluor-Kautschuke oder Silikon-Kautschuke, die bei Temperaturen von 160°C und höher funktionsfähig bleiben, jedoch ist auch bei diesen Kautschuken die Gummi-Metallverbindung problematisch, die im Dauereinsatz zerstört werden kann.

Aufgabe der vorliegenden Erfindung ist es, eine Exzenterschneckenpumpe oder einen Exzenterschneckenmotor nach dem Moineau-Prinzip zu schaffen, die bzw. der eine verbesserte Dichtheit im Bereich der Stirnseite der Auskleidung aufweist.

Diese Aufgabe wird erfindungsgemäß mit einem Stator gelöst, der die Merkmale des Anspruchs 1 aufweist.

Weitere Einzelheiten der Erfindung werden anhand der Zeichnung erläutert, in der Ausführungsbeispiele der Erfindung dargestellt sind.

Es zeigen:
- Fig. 1: eine perspektivische Darstellung eines Stators mit teilweise freigelegten Schichten (ohne Auskleidung)
- Fig. 2: einen Querschnitt durch den Stator gem. Fig. 1
- Fig. 3: einen Längsschnitt durch das Endstück eines erfindungsgemäßen Stators, und
- Fig. 4: einen Längsschnitt durch das Endstück eines weiteren erfindungsgemäßen Stators.

Der in Fig. 1 dargestellte Stator weist ein Außenrohr 1 aus einem festen Werkstoff, z. B. Stahl, auf, in dessen Innerem sich die Innenrohre 2 und 3 befinden. Das dem Außenrohr 1 nächstliegende Innenrohr 2 weist Durchbrechungen 4 auf.

In dem Innenrohr 2 befindet sich das Innenrohr 3. Die Auskleidung 6 des Außenrohres 1 ist in Fig. 1 nicht dargestellt.

Die Durchbrechungen 4 des Innenrohres 2 und die Durchbrechungen 5 des Innenrohres 3 sind unterschiedlich groß, insbesondere sind die Durchbrechungen 4 größer. Hierdurch kann das Elastomermaterial der Auskleidung das Innenrohr 3 durch die Durchbrechungen 5 hindurch umschließen, so dass eine besonders gute Haftung zwischen der Auskleidung 6 und dem Innenrohr 3 und zu dem Außenrohr 1 entsteht. Das Innenrohr 3 wird nahezu eingebettet in die Elastomermasse 6.

In Fig. 2 ist ein Querschnitt eines Stators dargestellt, wie er in Fig. 1 abgebildet ist. Auch hier befinden sich in dem Außenrohr 1 die Innenrohre 2 und 3, welche die Durchbrechungen 4 bzw. 5 aufweisen. Weiterhin ist die Auskleidung 6 im Außenrohr 1 dargestellt. Die Auskleidung 6 umschfießt eine Bohrung 7, welche hier nur grob dargestellt ist.

Die Bohrung 7 bildet den Raum zur Aufnahme des Fördergutes (Pumpenhohlraum), falls der Stator bei einer Exzenterschneckenpumpe zum Einsatz kommt, bzw. den Raum zur Aufnahme des strömenden Antriebsmittels, falls der Stator Teil einer als Motor genutzten Vorrichtung ist. Die Bohrung 7 erstreckt sich über die gesamte Länge des Stators. Sie ist zwei- oder mehrgängig schneckenförmig gewunden und dient zur Aufnahme eines hier nicht dargestellten Rotors. Die beim Einsatz der Pumpe auftretenden Kräfte werden von der Auskleidung 6 aufgenommen und an das Außenrohr 1 weitergeleitet, über das die Lagerung der Pumpe erfolgt. Für eine feste Verbindung zwischen Außenrohr 1 und Auskleidung 6 muss daher gesorgt sein. Dieses geschieht durch die Innenrohre 2 und 3.

In dem Außenrohr 1 sind die Innenrohre 2 und 3 angeordnet, die eine Perforierung bzw. eine Vielzahl von Durchbrechungen 4 bzw. 5 aufweisen. Die Durchbrechungen 4 und 5 werden von dem Material der Auskleidung 6 ausgefüllt. Dadurch kommt es zu einer formschlüssigen Verbindung zwischen dem Außenrohr 1, den Innenrohren 2 und 3 und der Auskleidung 6, so dass die Auskleidung 6 sowohl gegen Verschiebung in Längsrichtung als auch gegen Verdrehen um ihre Achse gesichert ist. Eine durch Vulkanisation oder Kleben hergestellte Verbindung zwischen Außenrohr und Auskleidung kann entfallen.

Wie bereits erwähnt, ist die Bohrung 7 schneckenförmig gewunden.

Das Außenrohr 1 ist so geformt, dass es parallel oder nahezu parallel zu den Außenkonturen des Hohlraumes 7 verläuft. Dadurch wird eine gleiche, zumindest nahezu gleiche Wandstärke der Auskleidung 6 erreicht, was sich bei bestimmten Anwendungen als vorteilhaft erwiesen hat gegenüber Statoren mit zylindrisch geformten Außenrohren.

Die Innenrohre 2 und 3 können durch handelsübliche Lochbleche gebildet werden, die zylindrisch gebogen werden. Zur Herstellung des Stators werden die Innenrohre 2 und 3 in das Außenrohr 1 eingesetzt und alle Rohre 1, 2 und 3 in die gewünschte gewendelte Form gebracht. Möglich ist aber auch, die Rohre 1, 2, und 3 zunächst getrennt voneinander zu verformen, um sie sodann zusammenzufügen, etwa indem die Innenrohre 2 und 3 in das Außenrohr 1 hineingedreht werden. Anschließend kann durch Spritzen das Gummimaterial der Auskleidung 6 eingebracht werden.

Nach einer vorteilhaften Ausführungsform kann das Innenrohr 2 auch aus einem Schlauch aus Elastomermaterial oder dergleichen, insbesondere Gummi, bestehen. Dieser nicht dargestellte Schlauch wird über das Innenrohr 3 geschoben. Das Innenrohr 3 und der Schlauch werden sodann in das Außenrohr 1 verbracht. Es versteht sich von selbst, dass der Schlauch auch
- wie das Innenrohr 2 - Durchbrechungen aufweisen kann, in die das Elastomermaterial der Auskleidung 6 fließen kann.

Im Falle, dass der Stator ganz ohne eine festhaftende Verbindung zwischen Außenrohr 1 und Auskleidung 6 hergestellt wird, entsteht zwar eine mechanische, formschlüssige Verbindung zwischen der Auskleidung 6 und dem Innenrohr 2, im Gegensatz zu Statoren mit einer chemischen Gummi-Metall-Verbindung kann aber nicht ausgeschlossen werden, dass es über einen Spalt zwischen dem Außenrohr 1 und der Auskleidung 6 zu einer Leckage und damit zu einem Druckabfall zwischen Saugseite und Druckseite der Pumpe kommt. Dies kann erfindungsgemäß durch eine Klemmdichtung an den stirnseitigen Enden der Auskleidung 2 verhindert werden. Zwei Ausführungsbeispiele für eine derartige Klemmdichtung sollen im Folgenden anhand der Fig. 3 und 4 erläutert werden.

Bei der Ausführungsform gemäß Fig. 3 ist an der Stirnseite der Auskleidung 6 ein konischer Dichtring 10 vorgesehen, der einen zylindrischen Abschnitt 11, einen konischen Abschnitt 12 und einen Dichtwulst 13 aufweist. Der konische Abschnitt 12 ist von der Innenseite des Außenrohres 1 beabstandet und so ausgebildet, dass sein Abstand von Außenrohr 1 zum Inneren des Stators hin zunimmt. Der Dichtring 10 ist über eine Schweißnaht 14 mit dem Außenrohr 1 verbunden. Der Dichtring 10 kann anstatt durch eine Schweißverbindung auch durch eine Presspassung mit dem Außenrohr 1 verbunden sein.

Weiterhin ist an dem Dichtring 10 ein Klemmring 15 angeordnet, der einen zylindrischen Abschnitt 16, einen konischen Abschnitt 17 und einen Anschlag 18 aufweist.

Bei der Herstellung des Stators wird der Dichtring 10 in das Außenrohr 1 eingebracht, positioniert und ggf. dort befestigt, bevor der Werkstoff (Gummi) der Auskleidung 6 in das Außenrohr 1 eingebracht wird. Nach dem Einbringen des Gummis ist ein konischer Ringspalt 19 zwischen dem konischen Abschnitt 12 des Dichtrings 10 und dem Außenrohr 1 mit Gummi ausgefüllt. Erfahrungsgemäß schrumpft der Gummi beim Erkalten jedoch sowohl vom Außenrohr 1 als auch vom Dichtring 10 weg. Um die dabei entstehenden Spalte zu verschließen und den Gummi im Ringspalt 19 zwischen dem konischen Abschnitt 14 des Dichtringes 10 und dem Außenrohr 1 dichtend zu verpressen, wird der Klemmring 15 axial eingepresst. Die Wandstärke des Klemmrings 15 ist im konischen Abschnitt 17 größer als die Wandstärke des konischen Abschnitts 12 des Dichtrings 10. Dadurch ist gewährleistet, dass der konische Abschnitt 17 des Klemmrings 15 den konischen Abschnitt 12 des Dichtrings 10 nach außen drückt. Der Dichtwulst 13 des Dichtringes 10 verhindert ein Herausrutschen des Gummis aus dem Ringspalt 19 unter Einsatzbedingungen.

Bei der Ausführungsform gemäß Fig. 4 ist an der Stirnseite der Auskleidung ein einfacher Dichtring 20 vorgesehen. Dieser Dichtring 20 ist für den Einbau nach dem Einbringen der Auskleidung 6 in das Außenrohr 1 geeignet.

Bei der Herstellung des Stators gemäß Fig. 4 wird zuerst die Auskleidung 6 aus Gummi oder einem ähnlichen Material über den Einspritzprozess mit den Rohren 1 und 2 verbunden. Dabei wird der Endbereich 21 der Auskleidung 6 z. B. wie bei 22 gestrichelt dargestellt geformt. Um eine spaltfreie, druckfeste Abdichtung zwischen Außenrohr 1 und Auskleidung 6 zu erzielen, wird nach dem Vulkanisieren der Auskleidung 6 der Dichtring 20, der teilweise konisch ausgebildet ist, in das Außenrohr 1 eingeschoben. Dabei wird der Endbereich 21 der Auskleidung 6 durch den konischen Bereich 24 des Dichtringes 20 komprimiert und fest gegen das Außenrohr 1 gedrückt.

Der Dichtring 20 kann, wie bei 23 dargestellt, durch eine Schweißnaht mit dem Außenrohr 1 verbunden und so gegen axiales Verschieben gesichert sein. Nach einer anderen Ausführungsform der Erfindung kann der Dichtring 20 auch durch eine Presspassung zwischen Dichtring 20 und Außenrohr 1 gegen Verschieben gesichert sein.

In Fig. 3 und 4 sind Möglichkeiten zur Abdichtung aufgezeigt. Es versteht sich, dass diese Abdichtungen sowohl in solchen Statoren angewendet werden können, welche z. B. kein gewendeltes, sondern ein zylindrisches Außenrohr aufweisen, als auch für gewendelte Statoren gemäß den Fig. 1 und 2 geeignet sind.

Nach einer hier nicht dargestellten Ausführungsform der Erfindung kann das Außenrohr 1 ebenfalls Durchbrechungen aufweisen. Es ist nicht zwingend, dass das Außenrohr 1 eine geschlossene Oberfläche besitzt.

## Patentansprüche

1. Stator für eine Exzenterschneckenpumpe oder einen Exzenterschneckenmotor mit einem Stator, der ein Außenrohr (1) mit einer Auskleidung (6) aus Gummi oder einem gummiähnlichem Werkstoff und einen nach Art eines zwei- oder mehrgängigen Steilgewindes geformten Hohlraum (7) zur Aufnahme eines starren, ebenfalls nach Art eines Steilgewindes geformten Rotors aufweist, wobei das Steilgewinde des Stators jeweils einen Gang mehr aufweist als das Steilgewinde des Rotors, **dadurch gekennzeichnet, dass** an der Stirnseite der Auskleidung (6) ein Dichtring (10, 20) angeordnet ist, der den Übergang von der Auskleidung (6) zum Außenrohr (1) abdichtet und wobei der Dichtring (10, 20) einen konischen Bereich (17, 24) aufweist, der von der Innenseite des Außenrohrs (1) beabstandet ist und der sich zum Inneren des Stators und zur Auskleidung (6) hin öffnet.

2. Stator nach Anspruch 1, **dadurch gekennzeichnet, dass** der Dichtring (10, 20) durch Schweißen mit dem Außenrohr (1) verbunden ist.

3. Stator nach Anspruch 1, **gekennzeichnet durch** eine Presspassung zwischen Dichtring (10, 20) und Außenrohr (1).

4. Stator nach Anspruch 1, **dadurch gekennzeichnet, dass** der Dichtring (10) an seinem der Auskleidung (6) zugewandten Ende einen Dichtwulst (13) aufweist.

5. Stator nach Anspruch 1, **dadurch gekennzeichnet, dass** am Dichtring (10) ein Klemmring (15) angeordnet ist, der den Dichtring (10) gegen die Auskleidung (6) presst.

## Claims

1. Stator for an eccentric screw pump or an eccentric screw motor having a stator which has an outer tube (1) with a lining (6) made of rubber or a rubber-like material and a hollow space (7), shaped in the manner of a two- or multi-start coarse-pitch thread, for accommodating a rigid rotor, likewise shaped in the manner of a coarse-pitch thread, the coarse-pitch thread of the stator having in each case one start more than the coarse-pitch thread of the rotor, **characterised in that** a sealing ring (10, 20) is arranged at the end face of the lining (6) and seals the transition from the lining (6) to the outer tube (1), and the sealing ring (10, 20) having a conical region (17, 24) which is spaced from the inner side of the outer tube (1) and which opens towards the interior of the stator and towards the lining (6).

2. Stator according to Claim 1, **characterised in that** the sealing ring (10, 20) is connected to the outer tube (1) by welding.

3. Stator according to Claim 1, **characterised by** a press fit between sealing ring (10, 20) and outer tube (1).

4. Stator according to Claim 1, **characterised in that** the sealing ring (10) has a sealing bead (13) at its end facing the lining (6).

5. Stator according to Claim 1, **characterised in that** a clamping ring (15) is arranged on the sealing ring (10) and presses the sealing ring (10) against the lining (6).

## Revendications

1. Stator pour une pompe à vis excentrée ou un moteur à vis excentrée avec un stator qui présente un tube externe avec un revêtement (6) en caoutchouc ou en un matériau analogue au caoutchouc et une cavité formée à la manière d'un filetage à pas rapide, à deux filets ou plus, destinée à recevoir un rotor rigide formé également à la manière d'un filetage à pas rapide, le filetage à pas rapide du rotor présentant respectivement un filet de plus que le filetage à pas rapide du rotor, **caractérisé en ce que** sur la face avant du revêtement (6) est disposée une bague d'étanchéité (10, 20) qui rend étanche la transition entre le revêtement (6) et le tube externe (1), et la bague d'étanchéité (10, 20) présentant une zone conique (17, 24) qui est écartée de la face interne du tube externe (1) et s'ouvre vers l'intérieur du stator et vers le revêtement (6).

2. Stator suivant la revendication 1, **caractérisé en ce que** la bague d'étanchéité (10, 20) est reliée par soudure au tube externe (1).

3. Stator suivant la revendication 1, **caractérisé par** un ajustement serré entre la bague d'étanchéité (10, 20) et le tube externe (1).

4. Stator suivant la revendication 1, **caractérisé en ce que** la bague d'étanchéité (10) présente un bourrelet d'étanchéité (13) à son extrémité tournée vers le revêtement (6).

5. Stator suivant la revendication 1, **caractérisé en ce qu'**une bague de serrage (15), qui presse la bague d'étanchéité (10) contre le revêtement (6), est disposée sur la bague d'étanchéité (10).
